# FASCICULE DE BREVET EUROPEEN

(11) **EP 0 004 215 B1**
(45) Date de publication et mention de la délivrance du brevet: **28.05.1986**
(21) Numéro de dépôt: 79400100.8
(22) Date de dépôt: 16.02.1979
(51) Int. Cl.: H01Q 19/08

(54) **Source hyperfréquence multimode, et antenne monopulse comportant une telle source**
Mehrmode Mikrowellenstrahler und Monopulsantenne mit einem solchen Strahler
Multimode microwave source and monopulse antenna incorporating such a source

(30) Priorité: 24.02.1978 FR 7805337
(43) Date de publication de la demande: 19.09.1979
(73) Titulaire: THOMSON-CSF, 75008 Paris (FR)
(72) Inventeur: Salvat, François, F-75360 Paris Cedex 08 (FR); Bouko, Jean, F-75360 Paris Cedex 08 (FR); Coquio, Claude, F-75360 Paris Cedex 08 (FR)
(74) Mandataire: Benoit, Monique

## Description

La présente invention concerne une source hyperfréquence multimode pour antennes monopulses dans lesquelles plusieurs diagrammes de rayonnement sont mis en oeuvre simultanément ; les formes de ces diagrammes interviennent directement dans les performances globales du système radar utilisant de telles antennes. L'article intitulé « Théorie et applications des antennes multimodes de M. S. DRABO-WITCH, publié dans la revue technique CFTH (Compagnie Française Thomson Houston) n°37 de novembre 1962, décrit très exactement la théorie et divers modes possibles de réalisation de telles sources pour antennes monopulses, dont le principe repose sur l'utilisation du rayonnement simultané de divers modes de propagation guidés, engendrés par des « modeurs •, et dont les amplitudes et les phases sont contrôlées.

Cet article décrit dans sa Figure 10, page 134, une structure multimode qui constitue-l'art antérieur de la présente invention comme exposé dans le préambule de la revendication 1. Cette Figure 10 de l'article précité est reprise à la Figure 1 de la présente description, de manière à mieux faire comprendre, d'une part l'état de la technique et, d'autre part, le problème technique que cherche à résoudre la présente invention.

La source de cette Figure 1 est constituée par deux modeurs plan E ME1 et ME2 placés côte à côte et séparés par une cloison verticale commune. Chacun de ces modeurs est excité par deux couples de guides 1, 10 et 2, 20 qui reçoivent le mode fondamental, et qui débouchent chacun dans un guide 3, 30 de longueur L1 entre les plans PO et P1. Le plan PO est ce qu'on appelle un plan de discontinuité au niveau duquel se forment des modes supérieurs, propagatifs ou évanescents, la longueur L1 et les dimensions des guides 3, 30 étant telles que seuls les modes désirés, en l'occurrence par exemple, les modes impairs H11 et E11 et les modes pairs H12 et E12, se propagent jusqu'à l'ouverture du modeur E ainsi constitué, c'est-à-dire le plan P1, le mode fondamental d'excitation étant le mode H10.

A partir du plan P1, on trouve des modeurs plan H, qui vont réaliser les lois de répartition désirées dans le plan horizontal sans déformer les lois de répartition réalisées dans le plan vertical par les modeurs plan E, ME1 et ME2.

Des lamelles métalliques 4, 5, 6 disposées horizontalement dans un guide 8, 80 de longueur L2 prolongeant les guides 3 et 30 au-delà du plan P1, définissent quatre couples de guides plats horizontaux, adjacents par leur petit côté, qui sont excités selon les lois de répartition définies par les modeurs ME1 et ME2. Ces lamelles horizontales se prolongent en 40, 50 et 60 au-delà du plan P2, dans un guide 7 ayant la forme d'un cornet, de longueur L3, telle que le mode H30 engendré au niveau du plan P2 se retrouve sur le plan P3 de l'ouverture, dans des conditions de phase par rapport au mode fondamental qui permettent d'obtenir la loi d'illumination désirée.

L'ensemble compris entre les plans P1 et P3 constitue des modeurs plan H superposés, le plan P2 étant le plan de discontinuité où se forment les modes supérieurs. L'ouverture de la source, qui se trouve dans le plan P3, rayonne suivant une loi globale d'illumination produit des lois d'illumination partielles obtenues dans le plan vertical et dans le plan horizontal..

Une telle source présente des inconvénients dans l'utilisation qui doit en être faite comme source primaire d'une antenne multimode pour laquelle on demande un accroissement des performances, principalement en bande passante. En effet, elle présente un poids et des dimensions longitudinales notamment, trop importants. L'encombrement longitudinal excessif peut, lorsque l'endroit de son implantation est déjà prévu, nécessiter un déplacement du réflecteur d'antenne dans un sens tel que l'inertie de l'ensemble tend à augmenter, ce qui agit de façon préjudiciable sur les servo-mécanismes en particulier.

Un objet de la présente invention est de réaliser une source multimode de longueur réduite et de structure allégée, ce qui supprime ces contraintes et permet de réaliser une antenne monopulse aux performances désirées. Cette diminution d'encombrement, combinée à un poids réduit, est particulièrement intéressante pour la construction d'antennes .de type Cassegrain montées sur tourelles où se posent des problèmes accrus d'inertie dus à la limitation de l'espace disponible entre le réflecteur et l'axe site.

Une source hyperfréquence multimode pour antenne monopulse selon l'invention est caractérisée par les moyens exposés dans la partie caractérisante de la revendication 1.

D'autres avantages et caractéristiques de l'invention apparaîtront au cours de la description qui suit d'un exemple de réalisation, donné à l'aide des figures qui représentent en plus de la Figure 1 illustrant une réalisation de l'art antérieur :
la Figure 2, une source hyperfréquence suivant l'invention ;
la Figure 3, une variante dans laquelle on utilise des lamelles comme obstacles ;
la Figure 4, une représentation, vue de côté, d'un modeur plan E ;
la Figure 5, la loi d'illumination du modeur plan E ;
la Figure 6, une représentation, vue de côté, du modeur plan H ;
la Figure 7, la loi d'illumination du modeur plan H en l'absence de barreaux ;
la Figure 8, la loi d'illumination du modeur plan H en présence des barreaux.

Une source multimode selon l'invention, illustrée Figure 2, comprend principalement un guide d'onde 12 formant cavité se prolongeant par un cornet 13 dont l'embouchure 16 constitue l'ouverture rayonnante de la source. Un certain nombre de guides d'alimentation, quatre en l'occurrence 9, 90, 10, 100 excitent le mode fondamental H10. La longueur totale de cette source est égale à L et les dimensions de son ouverture rectangulaire sont a pour sa grande dimension et b pour sa petite dimension, ici verticale.

Les guides 9 et-10 sont adjacents l'un à l'autre par une paroi commune verticale 11. Ils sont disposés dans un plan horizontal supérieur, alors que les guides 90 et 100 adjacents par une paroi verticale 110, sont disposés dans un plan horizontal inférieur.

En.fait, cette alimentation est semblable à celle de la figure 1.

Groupés par deux horizontalement, les guides constituent l'alimentation d'un modeur plan H.

Ces guides peuvent être groupés deux à deux verticalement constituant des guides d'excitation 9, 90 et 10, 100 de deux modeurs plan E.

Au voisinage du plan de l'ouverture 16 ou plan π sont disposés, dans l'exemple décrit deux barreaux métalliques 14-15 situés à une distance c l'un de l'autre inférieure à la dimension a. On notera que les barreaux cylindriques mentionnés peuvent être remplacés par les lamelles, 141, 151 telles que dessinées sur la figure 3.

Les guides d'alimentation débouchent dans la cavité 12, dans un plan π1, qui est un plan de discontinuité au niveau duquel se forment des modes supérieurs du mode d'excitation transmis par les guides, mode d'excitation qui est généralement le mode fondamental.

Le fonctionnement de la source décrite à l'appui de la figure 2 va être étudié dans ce qui suit.

On notera toutefois dès l'abord, que dans le plan E, la source décrite fonctionne comme un modeur plan E, classique.

La longueur L de la source suivant l'invention est choisie de façon que la mise en phase des modes H10 et EH12, se fasse sur l'ouverture 16 pour la fréquence centrale. On rappellera que le mode EH12 représente d'une manière commode les modes E12, et H12 créés dans le plan de discontinuité π1, à partir du mode fondamental H10 d'excitation. Ces modes E12 et H12 ont même fréquence de coupure et même vitesse de phase et leur superposition peut être considérée comme un mode unique.

Le champ sur l'ouverture 16 en voie somme est de la forme : et en voie différence :

T'ᵢ et T'₃ représentent respectivement les amplitudes relatives aux modes H10 et EH12, y est une valeur de coordonnée le long de la dimension b.

Pour faciliter la compréhension de ce qui précède, on a représenté figure 4 la structure du modeur suivant l'invention dans le plan E, et figure 5 la loi d'illumination obtenue dans l'ouverture 16 dans le plan E. L'amplitude résultante du champ 19 est la somme de l'amplitude du mode EH12, courbe 17, représentant la fonction cos 2 π (y/b) et de l'amplitude du mode fondamental H10, courbe 18.

A l'aide des figures 6, 7 et 8 on va expliquer le fonctionnement de la source suivant l'invention, en plan H.

La figure 6 représente le modeur qui constitue la source dans le plan H perpendiculaire au plan E avec représenté en particulier l'ensemble des guides d'alimentation 9 et 10, adjacents l'un à l'autre par la paroi 11, situé dans un plan horizontal que l'on a appelé supérieur.

Le champ sur l'ouverture en voie somme est de la forme et en voie différence

T1 et T3 représentent respectivement les amplitudes relatives au mode fondamental H10 et au mode-H30 généré dans l'embouchure du cornet 13 par les barreaux 14 et 15, et x est la coordonnée le long de la dimension a. En fait, le mode H30 est déjà généré dans le plan de discontinuité π2 à la jonction du guide droit 12 et du cornet 13, mais il est alors évanescent. Il devient propagatif dans le cornet, au-delà d'un plan repéré par π3, mais avec un niveau très faible.

Il est intéressant de déterminer le rapport de mode T3/T1 = a dans l'expression du champ sur l'ouverture en voie somme. _

Les conditions aux limites, imposent que le champ électrique E soit nul sur les barreaux. Si on pose c étant la distance séparant les deux barreaux 14 et 15, on aura la valeur du champ S_{H} du point c'est-à-dire au centre de l'ouverture, soit :· on en déduit :

La loi d'illumination sur l'ouverture s'écrit alors :

En jouant sur l'écartement des barreaux 14 et 15, on modifie le rapport de mode a et par conséquent la loi d'illumination dans l'ouverture.

Dans la réalisation du modeur, les barreaux doivent avoir un diamètre relativement faible, inférieur au dixième de la longueur d'onde. Quant à l'emplacement des barreaux on peut admettre que l'on a :

On peut remplacer les barreaux par des lamelles métalliques sans modifier les résultats. Si leur largeur est voisine de λ/4 leur présence ne désadapte pas le cornet. De toute façon, pour éviter une désadaptation du cornet due à la présence des barreaux, on prévoit dans ce cas de disposer un second couple de barreaux 140-150 identiques aux premiers mais situés à λ/4 derrière dans l'embouchure du cornet.

La figure 7 montre l'illumination sur l'ouverture en l'absence des barreaux ou des lamelles tandis que la figure 8 montre cette illumination lorsque les barreaux ou lamelles sont présents. La courbe 20 donne l'amplitude résultante du champ dans l'ouverture du modeur dans le plan H.

On peut déduire de ce qui précède, le fonctionnement de la source complète.

Les lois d'illumination sur l'ouverture sont les suivantes :
voie somme S (x - y) = S_{H} x SE
voie différence plan E : DE (x . y) = S_{H} . DE
voie différence plan H : D_{H} (x - y) = D_{H} . SE

ou encore : expression dans lesquelles β = T'₃/T'₁ est le rapport de mode dans le plan E.

On a ainsi décrit une source hyperfréquence muttimode plan E, plan H qui représente un encombrement en longueur inférieur à celui de la source représentée figure 1 constituée par un modeur plan E, une transition et un modeur plan H. L'encombrement en longueur se trouve ainsi réduit d'environ 2,5 à 3 fois.

L'examen des expressions précédentes, montre que dans le plan E, la bande passante n'est pas modifiée par rapport à celle d'une source multimode classique ; elle est de l'ordre de 10%.

En plan H, la bande passante est supérieure à celle obtenue avec une source multimode classique. La bande passante obtenue est de l'ordre de 15 % contre 7 % à peu près. Ceci est dû à ce que le mode supérieur est généré dans l'ouverture même du modeur, la mise en phase étant constante quelle que soit la fréquence.

De plus, la forme évasée du cornet en plan H, donne une phase quadratique à la loi d'illumination se traduisant par un diagramme primaire ayant une ouverture constante dans la bande des fréquences à couvrir.

Des mesures expérimentales ont montré par ailleurs que le centre de phase en plan E se trouve sur l'ouverture du cornet relevé en zone de Franhauffer. En plan H, ce centre de phase se trouve dans le plan des barreaux. Ceci conduit à une illumination du système optique utilisé qui donne un gain maximum et des lobes latéraux minimum.

On a ainsi décrit une source hyperfréquence multimode optimisée plan E et plan H de longueur réduite et de performances accrues.

## Revendications

1. Source hyperfréquence multimode pour antenne monopulse comportant une entrée d'énergie hyperfréquence constituée de deux paires de guides d'ondes (9, 10 ; 90, 100) alimentés en leur mode fondamental Hᵢₒ, les deux guides d'ondes d'une paire étant disposés côte à côte par rapport à un plan de référence appelé plan horizontal et les deux paires étant disposées l'une au-dessus de l'autre, ces quatre guides, débouchant sur une structure hyperfréquence (12) constituant avec eux un modeur E, c'est-à-dire engendrant et propageant la combinaison HE₁₂ des modes supérieurs E₁₂ et H₁₂, ladite source étant complétée par des moyens pour engendrer le mode H supérieur H₃ₒ, et par un cornet (13) évasé dans le plan H, les longueurs des différents éléments constituant la source étant réglées de façon à obtenir, en sortie de la source, des relations de phase entre les différents modes qui y sont engendrés telles que les modes H₁₀ et E₁₂ d'une part et les modes Hₗₒ et H₃₀ d'autre part soient en phase dans le plan de l'ouverture du cornet, caractérisée en ce que la structure hyperfréquence (12) est un guide d'ondes qui s'ouvre sur le cornet (13) et en ce que les moyens pour engendrer le mode H₃₀ sont constitués par au moins deux obstacles verticaux (14, 15 ; 141, 151) qui sont disposés dans ce cornet (13), parallèlement au champ électrique E, symétriquement par rapport à l'axe vertical (V) et à une distance des bords extérieurs du cornet (13) inférieure ou égale au sixième de la distance (a) entre ces bords, ces obstacles recevant les champs émis par le modeur E (12) et engendrant dans le cornet (13) un mode supérieur H₃₀ propagatif.

2. Source hyperfréquence multimode selon la revendication 1, caractérisée en ce que les obstacles verticaux comportent deux barreaux cylindriques (14,15) au voisinage du plan de l'ouverture du cornet et en ce qu'ils sont complétés par deux autres barreaux (140, 150) disposés dans le cornet derrière les premiers barreaux (14 et 15), à une distance de ceux-ci voisine du quart de la longueur d'onde, de l'énergie hyperfréquence, ces deuxièmes barreaux (140, 150) évitant une désadaptation du cornet due à la présence des premiers barreaux.

3. Source hyperfréquence multimode selon la revendication 1, caractérisée en ce que les obstacles verticaux sont constitués par deux lamelles métalliques (141, 151, figure 3), chacune de ces lamelles ayant un bord situé au voisinage de l'ouverture du cornet (13), à une distance du bord correspondant du cornet, inférieure au sixième de la distance (a) entre les bords de cette ouverture, la largeur de ces lamelles (141, 151) étant de l'ordre du quart de la longueur d'onde de l'énergie hyperfréquence, de telle manière que d'une part ces lamelles collaborent bien à la création du mode supérieur H₃ₒ propagatif dans le cornet,-et que d'autre part elles ne provoquent pas une désadaptation du cornet (13).

## Claims

1. Multimode microwave source for a monopulse antenna comprising a microwave energy input formed by two pairs of waveguides (9, 10 ; 90, 100) fed in their fundamental mode Hᵢₒ, the two waveguides of one pair being arranged side by side with respect to a reference plane referred to as a horizontal plane and the two pairs being arranged one above another, these four guides opening into a microwave structure (12) forming an E mode changer with them, i. e. generating and propagating the combination HE₁₂ of the upper modes E₁₂ and H₁₂, said source being completed by means for generating the upper H mode H₃ₒ and by a horn (13) flaring in the H plane, the lengths of the different elements forming the source being adjusted in a manner to obtain at the output of the source phase relations between the different modes generated therein such that the modes Hₗₒ and E₁₂ on the one hand and the modes Hₗₒ and H₃₀ on the other hand are in phase in the plane of the horn opening, characterized in that the microwave structure (12) is a waveguide opening into the horn (13) and in that the means for generating the mode H₃₀ are formed by at least two vertical obstacles (14, 15 ; 141, 151) arranged in this horn (13) in a direction parallel to the electric field H and symmetrically with respect to the vertical axis (V) and at a distance from the outer edges of the horn (13) smaller than or equal to a sixth of the distance (a) between these edges, these obstacles receiving the fields emerging from the E mode changer (12) and generating within the horn (13) an upper propagating H₃₀ mode.

2. Multimode microwave source according to claim 1, characterized in that the vertical obstacles comprise two cylindrical rods (14, 15) in the neighborhood of the opening plane of the horn and in that they are completed by two further rods (140, 150) arranged within the horn behind the first rods (14 and 15) at a distance therefrom which is approximately a fourth of the wavelenght of the microwave energy, the latter rods (140, 150) avoiding a misadaptation of the horn caused by the presence of the first rods.

3. Multimode microwave source according to claim 1, characterized in that the vertical obstacles are formed of two metallic laminations (141,151, Figure 3), each of these laminations having an edge located in the neighborhood of the horn (13) opening at a distance from the corresponding edge of the horn smaller than a sixth of the distance (a) between the edges of this opening, the width of these laminations (141, 151) being of the order of a fourth of the wavelength of the microwave energy, in such a manner that, on the one hand, these laminations cooperate well in the generation of the upper mode H₃₀ propagating within the horn and, on the other hand, they do not cause a misadaptation of the horn (13).

## Patentansprüche

1. Multimode-Mikrowellenquelle für Monopuls-Antenne, mit einem Mikrowellenenergie-Eingang, der aus zwei Paaren von Wellen leitern (9, 10 ; 90, 100) gebildet ist, die mit ihrem Grundmode H₁₀ gespeist werden, wobei die zwei Wellenleiter eines Paares Seite an Seite in Bezug auf eine Referenzebene angeordnet sind, welche als waagerechte Ebene bezeichnet wird, und die zwei Paare übereinander angeordnet sind, wobei diese vier Wellenleiter an einer Mikrowellenstruktur (12) münden, die mit ihnen einen E-Modenwandler bildet, d. h. die Kombination HE₁₂ der höheren Schwingungstypen E₁₂ und H₁₂ erzeugt und weiterleitet, wobei ferner die genannte Quelle durch Mittel zur Erzeugung des höheren H-Schwingungstyps H₃₀ sowie durch ein Horn (13) vervollständigt ist, welches sich in der H-Ebene erweitert, wobei die Längen der verschiedenen die Quelle bildenden Elemente derart eingestellt sind, daß am Ausgang der Quelle die Phasenbeziehungen zwischen den verschiedenen dort erzeugten Moden derart sind, daß die Moden H₁₀ und E₁₂ einerseits sowie die Moden Hiₒ und H₃₀ andererseits in der Öffnungsebene des Hornes in Phase sind, dadurch gekennzeichnet, daß die Mikrowellenstruktur (12) ein Wellenleiter ist, welcher sich zum Horn (13) hin öffnet, und daß die Mittel zur Erzeugung des Schwingungstyps H3₀ durch wenigstens zwei senkrechte Hindernisse (14,15 ; 141, 151) gebildet sind, die in diesem Horn (13) parallel zu dem elektrischen Feld E symmetrisch zur senkrechten Achse (V) und in einer Entfernung von den Außenrändern des Hornes (13) angeordnet sind, die gleich einem Sechstel der Entfernung (a) zwischen diesen Rändern oder kleiner als diese Entfernung ist, wobei diese Hindernisse die von dem E-Modenwandler (12) ausgehenden Felder empfangen und in dem Horn (13) einen sich ausbreitenden höheren Schwingungstyp H₃₀ erzeugen.

2. Multimode-Mikrowellenquelle nach Anspruch 1, dadurch gekennzeichnet, daß die senkrechten Hindernisse zwei zylindrische Stäbe (14, 15) in der Nähe der Öffnungsebene des Hornes umfassen und daß sie vervollständigt sind durch zwei weitere Stäbe (140, 150), die in dem Horn hinter den ersten Stäben (14 und 15) in einer Entfernung von diesen angeordnet sind, welche nahe bei einem Viertel der Wellenlänge der Mikrowellenenergie liegt, wobei diese zweiten Stäbe (140, 150) eine Fehlanpassung des Hornes aufgrund des Vorhandenseins der ersten Stäbe verhindern.

3. Multimode-Mikrowellenquelle nach Anspruch 1, dadurch gekennzeichnet, daß die senkrechten Hindernisse durch zwei metallische Lamellen (141, 151, Figur 3) gebildet sind, wobei jede dieser Lamellen einen Rand aufweist, welcher in der Nähe der Öffnung des Horns (13) in einer Entfernung vom entsprechenden Rand des Hornes liegt, die kleiner als ein Sechstel der Entfernung (a) zwischen den Rändern dieser Öffnung ist, wobei die Breite dieser Lamellen (141, 151) in der Größenordnung eines Viertels der Wellenlänge der Mikrowellenenergie liegt, so daß einerseits diese Lamellen bei der Erzeugung des sich in dem Horn ausbreitenden höheren Schwingungstyps H₃₀ mitwirken und daß sie andererseits keine Fehlanpassung des Hornes (13) verursachen.
